# EUROPÄISCHE PATENTANMELDUNG

(11) **EP 2 801 759 A1**
(43) Veröffentlichungstag der Anmeldung: **12.11.2014**
(21) Anmeldenummer: 13166589.5
(22) Anmeldetag: 06.05.2013
(51) Int. Cl.: F22G 5/18, F01K 7/22

(54) **Dampfbypass im Abhitzedampferzeuger sowie Gas- und Dampfturbinenanlage mit einem solchen Abhitzedampferzeuger**

(71) Anmelder: Siemens Aktiengesellschaft, 80333 München (DE)
(72) Erfinder: Materi, Ludwig, 90425 Nürnberg (DE)

(57) **Zusammenfassung**

Die Erfindung betrifft einen Abhitzedampferzeuger (1) umfassend eine Druckstufe (3, 4) mit mindestens zwei Überhitzern (5, 6, 7, 8), von denen der eine in Dampfströmungsrichtung der letzte Überhitzer (5, 6) der Druckstufe (3, 4) ist und der andere der vorletzte Überhitzer (7, 8) der Druckstufe (3, 4), wobei der vorletzte (7, 8) und der letzte Überhitzer (5, 6) über eine Dampfleitung (9, 10) miteinander verbunden sind, wobei ein Dampfbypass (11, 12) um den vorletzten Überhitzer (7, 8) in die Dampfleitung (9, 10) mündet. Die Erfindung betrifft ferner eine Gas- und Dampfturbinenanlage (2).

## Beschreibung

Die Erfindung betrifft einen Abhitzedampferzeuger und bezieht sich auf eine Dampftemperaturregelung mittels Dampfumleitung. Die Erfindung betrifft ferner eine Gas- und Dampfturbinenanlage.

Zum Schutz der thermisch hoch belasteten Bereiche des Abhitzedampferzeugers und der Dampfturbine muss in den Gas-und Dampfturbinenanlage die Dampftemperatur sorgfältig geregelt bzw. auf einen zulässigen Höchstwert begrenzt werden.

Als Standardlösung zur Dampftemperaturregelung werden üblicherweise Einspritzkühler verwendet. Dabei wird das Speisewasser in den überhitzen Dampf eingespritzt und dadurch eine Kühlwirkung erzielt.

Die größten Nachteile dieser Methode sind vor allem der Wirkungsgradverlust, Thermospannungen und die Gefahr eines Tröpfcheneintrags.

Aufgabe der Erfindung ist es daher, einen Abhitzedampferzeuger der eingangs genannten Art bereitzustellen, der einen hohen Wirkungsgrad sowie einen materialschonenden Betrieb ermöglicht. Eine weitere Aufgabe der Erfindung ist die Angabe eines Gas- und Dampfturbinenanlage.

Die Erfindung löst diese Aufgabe, indem sie vorsieht, dass bei einem derartigen Abhitzedampferzeuger, umfassend eine Druckstufe mit mindestens zwei Überhitzern, von denen der eine in Dampfströmungsrichtung der letzte Überhitzer der Druckstufe ist und der andere der vorletzte Überhitzer der Druckstufe, wobei der vorletzte und der letzte Überhitzer über eine Dampfleitung miteinander verbunden sind, ein Dampfbypass um den vorletzten Überhitzer in die Dampfleitung mündet. Durch diese Maßnahme können die üblichen Zwischeneinspritzkühler durch Dampfbypässe ersetzt werden. Die Bereitstellung von Dampf anstelle von Wasser beseitigt die Gefahr eines Tröpfcheneintrags. Weiterhin wird durch die Einspeisung des kälteren Dampfes vor dem letzten Überhitzer sichergestellt, dass dessen Material im Betrieb thermisch nicht überbeansprucht wird.

In einer vorteilhaften Ausführungsform ist der Abhitzedampferzeuger als Mehrdruckkessel ausgeführt. Hierbei werden mehrere (üblicherweise bis zu drei) Dampferzeuger, die auf unterschiedlichem Druckniveau arbeiten und jeweils Überhitzer, Verdampfer und Economizer umfassen, rauchgasseitig hintereinandergeschaltet. Die Dampftemperaturregelung lässt sich dann entweder alternativ oder auch ergänzend sowohl in der Mitteldruckstufe als auch in der Hochdruckstufe durchführen, wenn die Druckstufe mit dem Dampfbypass entsprechend eine Mittel- oder Hochdruckstufe ist.

Die Erfindung ist dabei nicht auf einen bestimmten Kesseltyp beschränkt. In einer vorteilhaften Ausführungsform ist der Abhitzedampferzeuger ein Trommelkessel (Zwangsumlaufkessel oder Naturumlaufkessel) und in einer alternativen vorteilhaften Ausführungsform ist der Abhitzedampferzeuger ein Zwangsdurchlaufkessel (z.B. Benson).

In der Mitteldruckstufe des Abhitzedampferzeugers zweigt der Dampfbypass, um die Dampfleitung möglichst kurz ausführen zu können, vorzugsweise in Dampfströmungsrichtung hinter einem Mischpunkt aus Mitteldruckdampf und kaltem Zwischenüberhitzerdampf von einer zum vorletzten Überhitzer führenden Dampfleitung ab. Prinzipiell kann der Dampfbypass aber auch bereits vor dem Mischpunkt aus der kalten Zwischenüberhitzerdampfleitung erfolgen.

Der Dampfbypass ist nicht auf die Umführung eines einzelnen Überhitzers begrenzt. Sind mehr als zwei Überhitzer in einer Druckstufe vorgesehen, kann es vorteilhaft sein, wenn der Dampfbypass bereits von einer zu einem ersten Überhitzer der Druckstufe führenden Dampfleitung abzweigt.

Schließlich ist es vorteilhaft, wenn eine Gas- und Dampfturbinenanlage eine Gasturbine, einen der Gasturbine abgasstromseitig nachgeschalteten Abhitzedampferzeuger gemäß der Erfindung und eine dem Abhitzedampferzeuger dampfseitig nachgeschaltete Dampfturbine umfasst.

Einer der zahlreichen Vorteile der Erfindung ist der Wegfall der Zwischenabspritzungen. Es wird nur die Endabspritzung zum Anfahren benötigt, d.h. die Einspritzkühler in der Frischdampfleitung zum Hochdruckteil der Dampfturbine bzw. in der heißen Überhitzerleitung zum Mitteldruckteil der Dampfturbine. Im normalen Lastbetrieb ist diese Abspritzung inaktiv, d.h. es besteht dann keine Gefahr mehr durch Tröpfcheneintrag. Ebenso stellen Thermospannungen durch große Temperaturunterschiede bei der Wassereindüsung im normalen Lastbetrieb keine Gefahr mehr dar.

Weiterhin werden keine langen heißen Zwischenüberhitzer-Mischstrecken benötigt. Auch ergibt sich eine höhere Flexibilität beim Abhitzedampferzeuger-Design. Der Wirkungsgrad-Nachteil durch unabsichtlich überdimensionierte Überhitzer kann mit den Dampfbypässen ausgeglichen werden.

Daneben ergibt sich auch eine Steigerung des GUD-Wirkungsgrades bei Volllast und hohen Umgebungstemperaturen bzw. bei Teillasten und beim Anfahren.

Bei hohen Umgebungstemperaturen ergibt sich kein Performance-Unterschied zwischen Zwangsdurchlaufkessel (z.B. Benson) und Trommelkessel (Zwangsumlauf oder Naturumlauf).

Infolge einer höheren Dampfproduktion ergibt sich eine höhere Benson-Verdampferstabilität bei Teillasten.

Schließlich verringern sich die Bypassmengen am letzten Hochdruck-Economizer.

Die Erfindung wird beispielhaft anhand der Zeichnungen näher erläutert. Es zeigen schematisch und nicht maßstäblich:
Figur 1 eine Gas- und Dampfturbinenanlage nach dem Stand der Technik und
Figur 2 eine Gas- und Dampfturbinenanlage nach der Erfindung.

Die Figur 1 zeigt schematisch und beispielhaft eine Gas- und Dampfturbinenanlage 2 mit einer Gasturbine 17, einer Dampfturbine 18 und einem Abhitzedampferzeuger 1. Über eine Welle 19 sind ein Läufer der Gasturbine 17, ein Läufer eines Generators 20 und ein Läufer der Dampfturbine 18 miteinander gekoppelt, wobei der Läufer der Dampfturbine 18 und der Läufer des Generators 20 über eine Kupplung 21 rotatorisch voneinander trennbar und koppelbar sind. Die Läufer des Generators 20 und der Gasturbine 17 sind über die Welle 19 starr miteinander verbunden. Ein Abgasauslass 22 der Gasturbine 17 ist über eine Abgasleitung 23 mit dem Abhitzedampferzeuger 1 verbunden, der zur Erzeugung des Betriebsdampfs der Dampfturbine 18 aus Abwärme der Gasturbine 17 vorgesehen ist.

Während eines Betriebs der Gas- und Dampfturbinenanlage 2 wird vom rotierenden Läufer der Gasturbine 17 über die Welle 19 ein Verdichter 24 angetrieben, der Verbrennungsluft aus der Umgebung ansaugt und einer Brennkammer 25 zuführt. Dort wird die Verbrennungsluft mit von einer Brennstoffzuführung 26 herangeführtem Brennstoff vermischt und verbrannt und die heißen, unter Druck stehenden Abgase werden dem Turbinenteil 27 der Gasturbine 17 zugeführt und dort unter Leistung von Arbeit entspannt. Die noch etwa 550 bis 650°C heißen Abgase werden anschließend durch die Abgasleitung 23 dem Abhitzedampferzeuger 1 zugeführt und durchströmen diesen vom Abgaseingang 53 bis zum Abgasausgang 54, und gelangen durch einen Kamin 28 in die Umgebung.

Der Abhitzedampferzeuger 1 im Beispiel der Figur 1 ist als Mehrdruckkessel mit Naturumlauf ausgeführt und umfasst eine Niederdruckstufe 29, eine Mitteldruckstufe 3 und eine Hochdruckstufe 4. Auf ihrem Weg durch den Abhitzedampferzeuger 1 führen die heißen Abgase der Gasturbine 17 ihre Wärme einem dritten Hochdrucküberhitzer, d.h. dem letzten Überhitzer 6 der Hochdruckstufe 4, zu, dann einem zweiten Zwischenüberhitzer, d.h. dem letzten Überhitzer 5 der Mitteldruckstufe 3, einem zweiten Hochdrucküberhitzer, d.h. dem vorletzten Überhitzer 8 der Hochdruckstufe 4, einem ersten Zwischenüberhitzer, d.h. dem vorletzten Überhitzer 7 der Mitteldruckstufe 3, und einem ersten Hochdrucküberhitzer 15, des weiteren einem Hochdruckverdampfer 30, einem Hochdruckvorwärmer 31, dann einem Mitteldrucküberhitzer 32, einem Mitteldruckverdampfer 33, einem Mitteldruckvorwärmer 34, dann einem Niederdrucküberhitzer 35, einem Niederdruckverdampfer 36 und schließlich einem Kondensatvorwärmer 37.

Im dritten Hochdrucküberhitzer 6 überhitzter Dampf wird durch eine Dampfableitung 38 einer Hochdruckstufe 39 der Dampfturbine 18 zugeführt und dort unter Leistung von Arbeit entspannt. Mit der Arbeit wird - analog zur in der Gasturbine 17 geleisteten Arbeit - die Welle 19 und damit der Generator 20 zur Erzeugung elektrischer Energie bewegt. Der in der Hochdruckstufe 39 teilweise entspannte heiße Dampf wird anschließend gemeinsam mit Dampf aus dem Mitteldrucküberhitzer 32 den Zwischenüberhitzern 7, 5 zugeführt, dort erneut bzw. weiter überhitzt und über eine Ableitung 40 einer Mitteldruckstufe 41 der Dampfturbine 18 zugeführt und dort unter Leistung von mechanischer Arbeit entspannt. Der dort teilweise entspannte Dampf wird über eine interne Zuleitung einer Niederdruckstufe 42 der Dampfturbine 18 zugeführt und dort unter Abgabe von mechanischer Energie weiter entspannt.

Der entspannte Dampf wird im Kondensator 43 der Dampfturbine 18 kondensiert, und das so entstehende Kondensat wird über eine Kondensatpumpe 44 nach Erwärmung im Kondensatvorwärmer 37 direkt der Niederdruckstufe 29 des Abhitzedampferzeugers 1 oder über eine Speisewasserpumpe 45 - und von dieser mit entsprechendem Druck versehen - der Mitteldruckstufe 3 oder der Hochdruckstufe 4 des Abhitzedampferzeugers 1 zugeführt, wo das Kondensat verdampft wird. Nach einer Dampferzeugung und Überhitzung wird der Dampf über die entsprechenden Ableitungen 38, 40 des Abhitzedampferzeugers 1 wieder der Dampfturbine 18 zur Entspannung und Verrichtung mechanischer Arbeit zugeführt.

Figur 1 zeigt ferner Einspritzkühler 46 - 49, die zur Regelung der Dampftemperatur in der Dampfableitung 38 nach dem letzten Überhitzer 6 der Hochdruckstufe 4, in der Ableitung 40 nach dem letzten Überhitzer 5 der Mitteldruckstufe 3, in der Dampfleitung 9 zwischen dem vorletzten Überhitzer 7 und dem letzten Überhitzer 5 der Mitteldruckstufe 3 sowie in der Dampfleitung 10 zwischen dem vorletzten 8 und letzten Überhitzer 6 der Hochdruckstufe 4 angeordnet sind und deren Einsatz vor allem einen Wirkungsgradverlust, Thermospannungen und die Gefahr eines Tröpfcheneintrags mit sich bringt.

Um diese Nachteile zu vermeiden, werden im Beispiel der Figur 2 gemäß der Erfindung die Einspritzkühler 48 und 49 ersetzt durch je einen Dampfbypass 11, 12.

Beim Dampfbypass 12 der Hochdruckstufe 4 wird ein Teil des Hochdruck-Sattdampfes direkt hinter dem Hochdruckverdampfer 30 der Dampfleitung 16, die den Hochdruckverdampfer 30 bzw. die Hochdrucktrommel 50 mit dem ersten Überhitzer 15 der Hochdruckstufe 4 verbindet, entnommen und sowohl an den Heizflächen des ersten Überhitzers 15 als auch an den Heizflächen des zweiten und somit vorletzten Überhitzers 8 der Hochdruckstufe 4 vorbeigeführt und vor der Heizfläche des dritten und somit letzten Überhitzers 6 der Hochdruckstufe 4 in die Dampfleitung 10, die den vorletzten Überhitzer 8 mit dem letzten Überhitzer 6 der Hochdruckstufe 4 verbindet, eingespeist und somit dem Kreislauf wieder zugeführt.

Beim Dampfbypass 11 der Mitteldruckstufe 3, er wird auch als HZÜ-Dampfbypass bezeichnet, wird ein Teil des kalten Zwischenüberhitzungsdampfes direkt hinter dem Mischpunkt 13 des Mitteldruckdampfes mit dem kalten Zwischenüberhitzungsdampf der zum vorletzten Überhitzer 7 führenden Dampfleitung 14 der Mitteldruckstufe 3 entnommen und am vorletzten Überhitzer 7 der Mitteldruckstufe 3, also an der ersten heißen Zwischenüberhitzer-Heizfläche, vorbeigeführt und vor der Heizfläche des letzten Überhitzers 5 der Mitteldruckstufe 3 in die Dampfleitung 9, die den vorletzten 7 mit dem letzten Überhitzer 5 der Mitteldruckstufe 3 verbindet, eingespeist und somit dem Kreislauf wieder zugeführt. Nimmt man eine gegenüber der gezeigten Lösung verlängerte Dampfbypassleitung in Kauf, so kann der Dampfbypass prinzipiell aber auch bereits vor dem Mischpunkt 13 beispielsweise aus der kalten Zwischenüberhitzerdampfleitung 55 erfolgen.

Die gewünschte Dampftemperatur wird durch eine geregelte Mischung der Dampfmassenströme mit unterschiedlichen Temperaturen erzielt. Zur Regelung sind entsprechende Ventile 51, 52 in den Dampfbypässen 11, 12 vorgesehen. Um eine ausreichende Dampfmenge umleiten zu können, ist es auch möglich, Drosselventile bzw. Drosselklappen 56, 57 in den Dampfleitungen 14 und 16 in Dampfströmungsrichtung entweder vergleichsweise kurz nach dem Abzweig der Dampfbypässe 11, 12 oder kurz vor der Einbindung der Dampfbypässe 11, 12 anzuordnen.

## Patentansprüche

1. Ein Abhitzedampferzeuger (1) umfassend eine Druckstufe (3, 4) mit mindestens zwei Überhitzern (5, 6, 7, 8), von denen der eine in Dampfströmungsrichtung der letzte Überhitzer (5, 6) der Druckstufe (3, 4) ist und der andere der vorletzte Überhitzer (7, 8) der Druckstufe (3, 4), wobei der vorletzte (7, 8) und der letzte Überhitzer (5, 6) über eine Dampfleitung (9, 10) miteinander verbunden sind, **dadurch gekennzeichnet, dass** ein Dampfbypass (11, 12) um den vorletzten Überhitzer (7, 8) in die Dampfleitung (9, 10) mündet.

2. Abhitzedampferzeuger (1) nach Anspruch 1, wobei der Abhitzedampferzeuger (1) als Mehrdruckkessel ausgeführt ist.

3. Abhitzedampferzeuger (1) nach einem der vorhergehenden Ansprüche, wobei die Druckstufe (3) eine Mitteldruckstufe (3) ist.

4. Abhitzedampferzeuger (1) nach einem der vorhergehenden Ansprüche, wobei die Druckstufe (4) eine Hochdruckstufe (4) ist.

5. Abhitzedampferzeuger (1) nach einem der vorhergehenden Ansprüche, wobei der Abhitzedampferzeuger (1) ein Trommelkessel ist.

6. Abhitzedampferzeuger (1) nach einem der Ansprüche 1 bis 5, wobei der Abhitzedampferzeuger (1) ein Zwangsdurchlaufkessel ist.

7. Abhitzedampferzeuger (1) nach einem der Ansprüche 1 bis 3, 5 oder 6, wobei der Dampfbypass (11) in Dampfströmungsrichtung hinter einem Mischpunkt (13) aus Mitteldruckdampf und kaltem Zwischenüberhitzerdampf von einer zum vorletzten Überhitzer (7) führenden Dampfleitung (14) abzweigt.

8. Abhitzedampferzeuger (1) nach einem der Ansprüche 1, 2 und 4 bis 6, wobei der Dampfbypass (12) von einer zu einem ersten Überhitzer (15) der Druckstufe (4) führenden Dampfleitung (16) abzweigt.

9. Gas- und Dampfturbinenanlage (2), umfassend eine Gasturbine (17), einen der Gasturbine (17) abgasstromseitig nachgeschalteter Abhitzedampferzeuger (1) nach einem Ansprüche 1 bis 8 und eine dem Abhitzedampferzeuger (1) dampfseitig nachgeschaltete Dampfturbine (18).
